# EUROPÄISCHE PATENTSCHRIFT

(11) **EP 3 938 265 B1**
(45) Veröffentlichungstag und Bekanntmachung des Hinweises auf die Patenterteilung: **12.02.2025**
(21) Anmeldenummer: 20724747.9
(22) Anmeldetag: 02.04.2020
(51) Int. Cl.: B61L 1/16, B61L 27/30

(54) **VERFAHREN ZUM BESTIMMEN EINER GLEISBELEGUNG SOWIE ACHSZÄHLEINRICHTUNG**
METHOD FOR DETERMINING A TRACK OCCUPANCY, AND AXLE COUNTING DEVICE
PROCÉDÉ SERVANT À DÉFINIR L'OCCUPATION D'UNE VOIE, AINSI QUE DISPOSITIF COMPTEUR D'ESSIEUX

(30) Priorität: 30.04.2019 DE 102019206241
(43) Veröffentlichungstag der Anmeldung: 19.01.2022
(73) Patentinhaber: Siemens Mobility GmbH, 81739 München (DE)
(72) Erfinder: HEISE, Carsten, 38162 Cremlingen (DE)
(74) Vertreter: Siemens Patent Attorneys
(86) Internationale Anmeldenummer: PCT/EP2020/059342
(87) Internationale Veröffentlichungsnummer: WO 2020/221544

(56) Entgegenhaltungen:
- WO-A1-2020/136882
- ALICE CONSILVIO ET AL: "On Applying Machine Learning and Simulative Approaches to Railway Asset Management: The Earthworks and Track Circuits Case Studies", SUSTAINABILITY, vol. 12, no. 6, 24 March 2020 (2020-03-24), pages 2544, XP055723791, DOI: 10.3390/su12062544
- EUGEN BERLIN ET AL: "Sensor Networks for Railway Monitoring: Detecting Trains from their Distributed Vibration Footprints", DISTRIBUTED COMPUTING IN SENSOR SYSTEMS (DCOSS), 2013 IEEE INTERNATIONAL CONFERENCE ON, IEEE, 20 May 2013 (2013-05-20), pages 80 - 87, XP032444282, ISBN: 978-1-4799-0206-4, DOI: 10.1109/DCOSS.2013.38
- "ADXL345 Digital Accelerometer Data Sheet", 29 February 2012 (2012-02-29), XP055115877, Retrieved from the Internet <URL:http://www.analog.com/static/imported-files/data_sheets/ADXL345.pdf> [retrieved on 20140429]
- YUEXUAN AN ET AL: "Discrete space reinforcement learning algorithm based on support vector machine classification", PATTERN RECOGNITION LETTERS., vol. 111, 1 August 2018 (2018-08-01), NL, pages 30 - 35, XP055724179, ISSN: 0167-8655, DOI: 10.1016/j.patrec.2018.04.012
- HICHAM MANSOURI ET AL: "Reinforcement Learning: An On-Line Framework Using Support Vectors", NEURAL NETWORKS, 2007. IJCNN 2007. INTERNATIONAL JOINT CONFERENCE ON, IEEE, PISCATAWAY, NJ, USA, 12 August 2007 (2007-08-12), pages 1278 - 1282, XP031262897, ISBN: 978-1-4244-1379-9

## Beschreibung

Die Erfindung betrifft ein Verfahren zum rechnergestützten Bestimmen des Belegungszustandes eines Gleisabschnitts mit den Schritten, dass
- der physikalische Radeinfluss von den Gleisabschnitt befahrenden Zügen in eine Richtspannung gewandelt wird,
- die Richtspannung über einen Analog-Digital-Wandler als Rohdaten in einen Prozessor eingelesen wird,
- mit Hilfe mindestens eines Algorithmus eine Bewertung stattfindet, zur Prüfung, ob ein Radeinfluss vorliegt oder nicht, und daraus ein Beeinflussungszustand abgeleitet wird,
- der Beeinflussungszustand zum Bestimmen des Belegungszustandes ausgegeben wird.

Außerdem betrifft die Erfindung eine Achszähleinrichtung zur Erkennung von Radeinflüssen auf einen Gleisabschnitt mit
- einem Sensor, mit dem der physikalische Radeinfluss von den Gleisabschnitt befahrenden Zügen in eine Richtspannung wandelbar ist,
- einem Analog-Digital-Wandler, mit dem aus der Richtspannung Rohdaten erzeugbar sind,
- einem Prozessor, mit dem die Rohdaten verarbeitbar und durch mindestens einen im Prozessor implementierten Algorithmus hinsichtlich eines Belegungszustandes bewertbar sind,
- einer Schnittstelle S3 zur Ausgabe eine Belegungszustandes

Weiter betrifft die Erfindung ein Computerprogrammprodukt mit Programmbefehlen zur Durchführung des oben genannten Verfahrens und eine Bereitstellungsvorrichtung für das Computerprogrammprodukt, wobei die Bereitstellungsvorrichtung das Computerprogrammprodukt speichert und/oder bereitstellt.

Verfahren zum rechnergestützten Bestimmen des Belegungszustandes von Gleisabschnitten sind bekannt. Üblicherweise wird die Bestimmung mit Hilfe von Achszählern durchgeführt, welche ebenfalls bekannt sind. Der Belegungszustand eines Gleisabschnittes gibt an, ob der besagte Gleisabschnitt gerade von einem Zug befahren wird. In diesem Fall erfolgt eine Belegtmeldung beispielsweise an eine Leitzentrale, wobei ein Gleisabschnitt nie durch zwei Züge gleichzeitig befahren werden darf. Erst wenn der betreffende Zug den besagten Gleisabschnitt wieder verlassen hat, erfolgt eine Freimeldung des Gleisabschnitts, so dass ein anderer Zug in diesen Gleisabschnitt einfahren darf.

Normalerweise wird die Befahrung der Gleisabschnitte mit Achszählern überwacht. Diese weisen Sensoren auf, die ein Sensorsignal senden, dass ein den Sensor passierendes Rad anzeigt. Auf diese Weise können die Achsen eines einfahrenden Zuges gezählt werden, wodurch der Zug erkannt wird. Wenn dasselbe Sensormuster beim Ausfahren des Zuges aus dem Gleisabschnitt wiedererkannt wird, so bedeutet dies, dass der Zug vollständig aus dem betreffenden Gleisabschnitt ausgefahren ist.

Die Zuverlässigkeit des Verfahrens hängt von verschiedenen Faktoren ab. Unter anderem gibt es für jeden Gleisabschnitt Besonderheiten zu beachten, beispielsweise, wenn die Sensoren in Kurven oder Weichenbereichen liegen. Auch gibt es Gleisabschnitte, die bevorzugt von bestimmten Zügen befahren werden, beispielsweise Nebenstrecken, die lediglich durch Güterzüge befahren werden, oder Hochgeschwindigkeitsstrecken, die vorrangig durch Hochgeschwindigkeitszüge befahren werden. Es besteht der Wunsch, dass Achszählverfahren unabhängig von individuellen Belangen der zu überwachenden Gleisabschnitt immer zuverlässig durchführen zu können.

Das Dokument EUGEN BERLIN ET AL: "Sensor Networks for Railway Monitoring: Detecting Trains from their Distributed Vibration Footprints", DISTRIBUTED COMPUTING IN SENSOR SYSTEMS (DCOSS), 2013 IEEE INTERNATIONAL CONFERENCE ON, IEEE, 20. Mai 2013 (2013-05-20), Seiten 80-87, XP032444282, DOI: 10.1109/DCOSS.2013.38 ISBN: 978-1-4799-0206-4 beschreibt ein drahtloses Sensor-Netzwerk an Bahngleisen zur Überwachung und Analyse von Vibrationsmustern, die durch vorbeifahrende Züge verursacht werden.

Die Aufgabe der Erfindung besteht daher darin, ein Verfahren zum rechnergestützten Ermitteln eines Belegungszustandes eines Gleisabschnittes anzugeben, welches sich kostengünstig installieren lässt und dennoch möglichst zuverlässig unabhängig von individuellen Unterschieden auf allen Gleisabschnitten funktioniert. Außerdem ist es Aufgabe der Erfindung, eine Achszähleinrichtung anzugeben, mit der sich ein solches Verfahren zuverlässig und kostengünstig durchführen lässt. Zuletzt ist es Aufgabe der Erfindung ein Computerprogrammprodukt sowie eine Bereitstellung für ein solches Computerprogramm Produkt anzugeben, welche die Durchführung des Verfahrens erlauben.

Sofern es in der nachfolgenden Beschreibung nicht anders angegeben ist, beziehen sich die Begriffe "erstellen", "berechnen", "rechnen", "feststellen", "generieren", "konfigurieren", "modifizieren" und dergleichen, vorzugsweise auf Handlungen und/oder Prozesse und/oder Verarbeitungsschritte, die Daten verändern und/oder erzeugen und/oder die Daten in andere Daten überführen, wobei die Daten insbesondere als physikalische Größen dargestellt werden oder vorliegen können, beispielsweise als elektrische Impulse. Insbesondere ist der Ausdruck "Computer" breit auszulegen, um alle elektronischen Geräte mit Datenverarbeitungseigenschaften abzudecken. Computer können somit beispielsweise Personal Computer, Server, Handheld-Computer-Systeme, Pocket-PC-Geräte, Mobilfunkgeräte und andere Kommunikationsgeräte, die rechnergestützt Daten verarbeiten können, Prozessoren und andere elektronische Geräte zur Datenverarbeitung sein, die vorzugsweise auch zu einem Netzwerk zusammengeschlossen sein können.

Unter "rechnergestützt" kann im Zusammenhang mit der Erfindung beispielsweise eine Implementierung des Verfahrens verstanden werden, bei dem ein Computer oder mehrere Computer mindestens einen Verfahrensschritt des Verfahrens ausführt oder ausführen.

Unter einem "Prozessor" kann im Zusammenhang mit der Erfindung beispielsweise eine Maschine oder eine elektronische Schaltung verstanden werden. Bei einem Prozessor kann es sich insbesondere um einen Hauptprozessor (engl. Central Processing Unit, CPU), einen Mikroprozessor oder einen Mikrokontroller, beispielsweise eine anwendungsspezifische integrierte Schaltung oder einen digitalen Signalprozessor, möglicherweise in Kombination mit einer Speichereinheit zum Speichern von Programmbefehlen, etc. handeln. Bei einem Prozessor kann es sich beispielsweise auch um einen IC (integrierter Schaltkreis, engl. Integrated Circuit), insbesondere einen FPGA (engl. Field Programmable Gate Array) oder einen ASIC (anwendungsspezifische integrierte Schaltung, engl. Application-Specific Integrated Circuit), oder einen DSP (Digitaler Signalprozessor, engl. Digital Signal Processor) handeln. Auch kann unter einem Prozessor ein virtualisierter Prozessor oder eine Soft-CPU verstanden werden. Es kann sich beispielsweise auch um einen programmierbaren Prozessor handeln, der mit einer Konfiguration zur Ausführung des genannten erfindungsgemäßen Verfahrens ausgerüstet ist.

Unter einer "Speichereinheit" kann im Zusammenhang mit der Erfindung beispielsweise ein computerlesbarer Speicher in Form eines Arbeitsspeichers (engl. Random-Access Memory, RAM) oder einer Festplatte verstanden werden.

Die oben genannte Aufgabe wird mit dem eingangs angegebenen Anspruchsgegenstand (Verfahren) erfindungsgemäß dadurch gelöst, dass für die Erkennung von Radeinflüssen im Rahmen des Bewertens der Algorithmus ein verstärkendes Lernen zum Optimieren der für die Erkennung berücksichtigten Parameter einsetzt.

Unter einem "verstärkenden Lernen" ist die Arbeitsweise eines Prozessors zu verstehen, welche auf eine Optimierung des durch den Prozessor ausgeführten Prozesses zielt. Dabei wird das Arbeitsergebnis des Prozesses an einem bestimmten Erfolg gemessen, wobei die Modifikation von Parametern dazu führen kann, dass der Erfolg größer oder kleiner wird. Modifikationen von Parametern, die zu einem größeren Erfolg führen, werden weiterverfolgt, Modifikationen, die den Erfolg verkleinern, werden verworfen. Auf diese Weise erfolgt schrittweise eine Optimierung des Prozesses, wobei erfindungsgemäß die Aufgabe zu bewältigen ist, ein Achszählverfahren zu optimieren. Vorteilhaft erfolgt diese Optimierung ohne genaue Kenntnis der individuellen Einsatzsituation des Achszählers. Vielmehr wird durch eine Modifikation der Parameter mit der Zeit eine Verbesserung erreicht, bis ein Optimum gefunden ist. Verstärkt wird somit beim Lernen der Erfolg bei der Durchführung des betreffenden Prozesses.

Die Anwendung des verstärkenden Lernens zur Optimierung des Verfahrens zur Achszählung hat den Vorteil, dass das Verfahren mit einer Grundeinstellung in unterschiedlichen Umgebungen installiert werden kann, wobei eine Optimierung durch den Betrieb von allein erfolgt. Nach einer Neuinstallation eines solchen Verfahrens ist der Zugbetrieb zunächst immer einer stärkeren Überwachung unterworfen, sodass am Anfang Ungenauigkeiten noch ausgeglichen werden können. Die Optimierung während des Betriebs führt zu einer stetigen Verbesserung der Zuverlässigkeit des Verfahrens und damit auch der Zuverlässigkeit des Zugbetriebs.

Durch die automatische Optimierung fallen dabei vorteilhaft nur geringe Kosten an. Außerdem kann auch eine Änderung des Betriebs, beispielsweise die Aufnahme eines Fernverkehrs auf einer Strecke, die vormals hauptsächlich für den Nahverkehr genutzt wurde (oder andersherum), reagiert werden. Kommt es während des Betriebs zu einer Änderung des Optimierungsziels, kann nachfolgend eine automatische Anpassung des Verfahrens an die neue Aufgabenstellung erfolgen. Vorteilhaft bleibt das Verfahren also auch unter wechselnden Betriebsbedingungen zuverlässig, indem sich dieses immer an die aktuellen Erfordernisse anpasst.

Das verstärkende Lernen kann sowohl softwaretechnisch als auch hardwaretechnisch umgesetzt sein. Softwaretechnisch erfolgt das verstärkende Lernen durch einen programmtechnisch implementierten Algorithmus. Eine andere Möglichkeit besteht darin, den Vorgang des verstärkenden Lernens hardwaretechnisch umzusetzen. Gemäß einer Ausgestaltung der Erfindung ist demzufolge vorgesehen, dass der Algorithmus für das verstärkende Lernen ein neuronales Netz nutzt.

Neuronale Netze bestehen aus einer Schaltung, welche abhängig von den Eingangsgrößen und abhängig von der realisierten Schaltung Ausgangsgrößen generiert. Die Schaltung ist so aufgebaut, dass eine Modifikation der Eingangsgrößen auch zu einer Modifikation der Ausgangsgrößen führt, wobei die hierbei zu berücksichtigenden Parameter hardwaretechnisch implementiert sind. Eine Modifikation dieser Parameter ist jedoch schaltungstechnisch möglich.

Gemäß einer Ausgestaltung der Erfindung ist vorgesehen, dass der mindestens eine Algorithmus eine Schwellwerterkennung und/oder eine zeitliche Filterung und/oder die Berücksichtigung einer Hysterese zwischen Erkennung des Radanfangs und des Radendes durchführt.

Die Parameter, die durch Achszähler modifiziert werden können, sind beispielsweise eine sogenannte Einschaltschwelle und eine Ausschaltschwelle für die Raderkennung. Mit anderen Worten gibt es eine Schwelle für den durch den Sensor ermittelten Messwert, oberhalb derer das Passieren eines Rades am Achszähler angenommen wird. Wird dann die Ausschaltschwelle wieder unterschritten, wird dies so interpretiert, dass das Rad den Achszähler vollständig passiert hat. Ein weiterer Parameter kann durch eine Zeitfilterung eingeführt werden, wobei hier Erfahrungswerte einfließen, wie lange (geschwindigkeitsabhängig) ein Rad benötigt, um einen Achszähler zu passieren. Ist eine Hysterese zwischen Einschaltschwelle und Ausschaltschwelle zu berücksichtigen, kann es sein, dass die Ausschaltschwelle höher liegt als die Einschaltschwelle.

Erfindungsgemäß ist vorgesehen, dass die Verfahrensschritte in einem ersten Teilsystem und in einem zweiten Teilsystem parallel durchgeführt werden.

Die Verwendung sowohl eines ersten Teilsystems als auch eines zweiten Teilsystems ist vorteilhaft, um eine größere Fehlersicherheit zu realisieren. Beispielsweise kann in einem Voting-Verfahren abgefragt werden, ob das erste Teilsystem und das zweite Teilsystem dasselbe Ergebnis, also das Vorliegen oder das Nichtvorliegen eines Beeinflussungszustandes anzeigen. Für den Fall, dass beide Teilsysteme zu einem unterschiedlichen Ergebnis kommen, besteht die Gefahr eines Fehlers und es können Sicherungsmaßnahmen im Zugbetrieb eingeleitet werden. Hierdurch wird die Sicherheit vorteilhaft erhöht. Auch der Ausfall eines der beiden Teilsysteme kann im Notfall kompensiert werden.

Erfindungsgemäß ist vorgesehen, dass das erste Teilsystem und das zweite Teilsystem beide den Beeinflussungszustand an eine Auswerteeinrichtung ausgeben und die Auswerteeinrichtung einen tatsächlichen Belegungszustand mit dem Beeinflussungszustand vergleicht.

Der tatsächliche Belegungszustand hilft dabei, dass die Auswerteeinrichtung den Beeinflussungszustand, der durch das erste Teilsystem und das zweite Teilsystem ausgegeben wurde, hinsichtlich Zuverlässigkeit und Ergebnissicherheit zu beurteilen. Damit kann eine Aussage getroffen werden, ob das aus dem Beeinflussungszustand abgeleitete Belegungszustand genügend zuverlässig ist oder nicht. Beispielsweise können neue Achszähler, wenn ein Optimum noch nicht angenähert wurde, hinsichtlich ihrer Aussage Zuverlässigkeit zunächst nachrangig behandelt werden, um Fehler im Betrieb zu minimieren. Hierdurch wird vorteilhaft die Zuverlässigkeit im Bahnbetrieb erhöht. Im fortschreitenden Bahnbetrieb kann die Priorisierung der dann optimierten Achszähler erhöht werden.

Erfindungsgemäß ist vorgesehen, dass die Auswerteeirichtung den tatsächlichen Belegungszustand durch Auswertung der Daten von Sensoreinrichtungen, insbesondere Achszählern, am Gleisabschnitt oder von externen Daten, insbesondere Fahrplandaten, ermittelt.

Die Sensoreinrichtungen, die bereits länger im Betrieb sind, sind vorteilhaft in besonderem Maße geeignet, damit die von diesen Sensoren (vorzugsweise ebenfalls Achszähler) ermittelten Daten zum Abgleich herangezogen werden. Auch Fahrplandaten können, wenn der Fahrplan zuverlässig abgebildet werden kann, herangezogen werden, da das Ergebnis des Achtzählers mit dem Muster des im Fahrplan vorgesehenen Zuges verglichen werden kann.

Erfindungsgemäß ist vorgesehen, dass die Auswerteeinrichtung den tatsächlichen Belegungszustand oder eine Information hinsichtlich der Übereinstimmung des tatsächlichen Belegungszustandes mit dem ausgegebenen Beeinflussungszustand an die neuronalen Netze des ersten Teilsystems und des zweiten Teilsystems zurückmelden.

Durch die Rückmeldung des Belegtzustandes, der ja aus dem Beeinflussungszustand ermittelt wurde, oder einer Größe, die den Grad der Übereinstimmung des Belegtzustandes mit dem Beeinflussungszustandes zulässt, kann in dem selbst lernenden System eine Anpassung der Parameter erfolgen, soweit dies erforderlich ist. Hierdurch wird ein iteratives Vorgehen ausgelöst, welches vorteilhaft zur Optimierung der Parameter beiträgt. Die Modifikation der Parameter kann dadurch vorteilhaft gezielt erfolgen (und nicht zufällig), wodurch die Optimierung vorteilhaft sehr viel schneller abgeschlossen werden kann.

Erfindungsgemäß ist vorgesehen, dass in dem Fall, dass eines der Teilsysteme des ersten Teilsystems und des zweiten Teilsystems, also das erste Teilsystem oder das zweite Teilsystem, durch das verstärkende Lernen eine höhere Sicherheit gegen Fehlinterpretationen bei der Ermittlung des Beeinflussungszustandes erreicht hat, als das andere, die für die Erkennung berücksichtigten Parameter auf das andere Teilsystem übertragen werden.

Durch eine Anpassung der Parameter desjenigen Teilsystems, welches die weniger günstigen Ergebnisse liefert, wird vorteilhaft eine höhere Zuverlässigkeit gewährleistet. Insbesondere kann verhindert werden, dass bei einer ungünstigen Konstellation das selbst lernenden System sich von dem aufzufinden Optimum entfernt. Es kann sozusagen zwischen dem ersten Teilsystem und dem zweiten Teilsystem ein Wettlauf um die Auffindung des Optimums erfolgen, um dieses vorteilhaft in möglichst kurzer Zeit zu erreichen.

Gemäß einer Ausgestaltung der Erfindung ist vorgesehen, dass in einem Verarbeitungsschritt der Rohdaten ein Temperatureinfluss eliminiert wird, wobei kompensierte Daten für die Bewertung erzeugt werden.

Durch die Kompensation eines Temperatureinflusses lässt sich die Zuverlässigkeit bei der Durchführung des Verfahrens vorteilhaft weiter erhöhen. Die Temperaturunterschiede, die an Schienenstrecken entstehen können (Sommer, Winter) können beträchtlich sein. Die Eliminierung des Temperatureinflusses macht die ausgegebenen Daten des Beeinflussungszustandes untereinander unabhängig von Jahreszeit und Wettergeschehen vergleichbar.

Gemäß einer Ausgestaltung der Erfindung ist vorgesehen, dass in Zeitabständen ein Prüfzyklus mit einem Satz von Eingangsgrößen durchgeführt wird, für die das Ergebnis der Ermittlung des Beeinflussungszustands vorhersagbar ist, und dass der ermittelte Beeinflussungszustand mit einem erwarteten, vorhersagbaren Beeinflussungszustand verglichen wird.

Ein Prüfzyklus, der beispielsweise in regelmäßigen Zeitabständen durchgeführt werden kann, erhöht vorteilhaft die Zuverlässigkeit des Verfahrens. Dies wird dadurch erreicht, dass eine Parameter-Drift, die zu einer Entfernung von dem Optimum führt, erkannt werden kann, wenn diese bereits zu falschen Ergebnissen führt. Dies liegt daran, dass das Ergebnis bei den Parametern des Prüfzyklus zuverlässig bekannt ist und nur dann nicht erzielt wird, falls sich das selbst lernenden System über einen längeren Zeitraum in die falsche Richtung, d. h. von dem aufzufinden Optimum weg, bewegt hat.

Die genannte Aufgabe wird alternativ mit dem eingangs angegebenen Anspruchsgegenstand (Achszähleinrichtung) erfindungsgemäß auch dadurch gelöst, dass der Prozessor für die Erkennung von Radeinflüssen im Rahmen des Bewertens ein neuronales Netz aufweist.

Ein neuronales Netz bietet vorteilhaft eine hardwaretechnische und damit hoch zuverlässige Umgebung, um die Parameter für das oben stehende Verfahren zur Verfügung zu stellen. Hierbei kann ein verstärkendes Lernen stattfinden, um ein Optimum für die Parameter zu finden. Auch ist es möglich, ein verstärkendes Lernen zum Vorbereiten vor dem Einbau des erfindungsgemäßen Achszählers am Einsatzort durchzuführen. Hierbei sind die Betriebsbedingungen für den Achszähler vorher bereits zu ermitteln.

Gemäß einer Ausgestaltung der Erfindung ist vorgesehen, dass mit dieser ein Verfahren gemäß einem der Ansprüche 1-10 durchführbar ist. Die hiermit verbunden Vorteile sind im Zusammenhang mit dem obenstehenden Verfahren bereits erläutert worden.

Gemäß einer Ausgestaltung der Erfindung ist vorgesehen, dass in dem Prozessor ein standardisierter Parametersatz zur Durchführung des Algorithmus abgespeichert ist.

Die Verwendung eines standardisierten Parametersatzes hat den Vorteil, dass die 8 Zählvorrichtung bereits vor einer Optimierung voll funktionsfähig ist. Diese nutzt dann den standardisierten Parametersatz, um das obenstehende Verfahren durchzuführen. Erst im weiteren Betrieb werden die Parameter dann auf den speziellen Einsatzumgebungen angepasst.

Des Weiteren wird ein Computerprogrammprodukt mit Programmbefehlen zur Durchführung des genannten erfindungsgemäßen Verfahrens und/oder dessen Ausführungsbeispielen beansprucht, wobei mittels des Computerprogrammprodukts jeweils das erfindungsgemäße Verfahren und/oder dessen Ausführungsbeispiele durchführbar sind.

Darüber hinaus kann eine Bereitstellungsvorrichtung zum Speichern und/oder Bereitstellen des Computerprogrammprodukts zur Verfügung gestellt werden. Die Bereitstellungsvorrichtung ist beispielsweise ein Datenträger, der das Computerprogrammprodukt speichert und/oder bereitstellt. Alternativ und/oder zusätzlich ist die Bereitstellungsvorrichtung beispielsweise ein Netzwerkdienst, ein Computersystem, ein Serversystem, insbesondere ein verteiltes Computersystem, ein cloudbasiertes Rechnersystem und/oder virtuelles Rechnersystem, welches das Computerprogrammprodukt vorzugsweise in Form eines Datenstroms speichert und/oder bereitstellt.

Diese Bereitstellung erfolgt beispielsweise als Download in Form eines Programmdatenblocks und/oder Befehlsdatenblocks, vorzugsweise als Datei, insbesondere als Downloaddatei, oder als Datenstrom, insbesondere als Downloaddatenstrom, des vollständigen Computerprogrammprodukts. Diese Bereitstellung kann beispielsweise aber auch als partieller Download erfolgen, der aus mehreren Teilen besteht und insbesondere über ein Peer-to-Peer Netzwerk heruntergeladen oder als Datenstrom bereitgestellt wird. Ein solches Computerprogrammprodukt wird beispielsweise unter Verwendung der Bereitstellungsvorrichtung in Form des Datenträgers in ein System eingelesen und führt die Programmbefehle aus, sodass das erfindungsgemäße Verfahren auf einem Computer zur Ausführung gebracht wird oder das Erstellungsgerät derart konfiguriert, dass dieses das erfindungsgemäße Werkstück erzeugt.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Ausführungsformen auch durch weitere der bereits beschriebenen Merkmale der Erfindung ergänzbar.

Es zeigen:
- Figur 1: ein schematisches Ablaufdiagramm für ein Ausführungsbeispiel des erfindungsgemäßen Verfahrens, wobei der Ablauf parallel für beide Teilsysteme, d. h. für Teilsystem 1 und Teilsystem 2, erfolgt,
- Figur 2: schematisch ein Ausführungsbeispiel für den erfindungsgemäßen Achszähler, mit dem das Verfahren gemäß Figur 1 durchgeführt werden kann, wobei beide Teilsysteme, d. h. Teilsystem 1 und Teilsystem 2, dargestellt sind.

Figur 1 zeigt mit einem als Basis dargestellten Gleisabschnitt GA einen Verfahrensschritt 1 VS1, welcher darin besteht, dass der Sensor SEN1, SEN2, der durch die Räder eines den Gleisabschnitt GA befahrenden Zuges ZUG einen Radimpuls IPR erhält (physikalischer Radeinfluss). Diesen Radimpuls IPR wandelt der Sensor SEN1, SEN2 in eine Richtspannung RSP um.

In Figur 1 ist ferner ein Verfahrensschritt 2 VS2 zu erkennen, welcher darin besteht, dass über einen Analog-Digital-Wandler ADU die Richtspannung RSP als Rohdaten RDT in einen Prozessor PRC eingelesen wird.

Weiterhin ist in Figur 1 ein Verfahrensschritt 3 VS3 zu erkennen, welcher darin besteht, dass durch einen Verarbeitungsschritt der Rohdaten RDT ein Temperatureinfluss eliminiert wird, wobei kompensierte Daten KDT erzeugt werden, die im späteren Verlauf des Verfahrens für die Bewertung eines Beeinflussungszustands 1 und 2 BZ1, BZ1 relevant sind.

Figur 1 zeigt des Weiteren einen Verfahrensschritt 4 VS4, welcher darin besteht, dass der Prozessor PRC über einen Algorithmus verfügen kann, der nach Prüfung der Rohdaten RDT eine Bewertung vornimmt, ob ein Radeinfluss vorhanden ist oder nicht. Mittels des im Algorithmus verwendeten verstärkenden Lernens VSL erfolgt - durch die im Zugbetrieb gewonnene Daten (hierzu im Folgenden noch mehr) - eine Optimierung der Ermittlung des Achszählungsergebnisses. Der Vorgang des verstärkenden Lernens kann beispielsweise durch ein nicht näher dargestelltes neuronales Netz durchgeführt werden.

In Figur 1 ist weiterhin erkennbar, dass über eine Ausgabe OUT die Übermittlung des Ergebnisses des Beeinflussungszustandes 1 und 2 BZ1, BZ2 an die Auswerteeinrichtung AWE erfolgen kann. Anhand der von der Auswerteeinrichtung erzeugten Bewertung kann somit eine Bestimmung des Belegungszustands des Gleisabschnitts GA erfolgen.

Die Auswerteeinrichtung AWE ist in einen Achszählrechner AZR integriert. Der Achszählrechner AZR wird durch die Infrastruktur eines Stellwerks zur Verfügung gestellt. Er kann in einem Verbund von Rechnern arbeiten und weitere, im Folgenden beschriebene Eingaben berücksichtigen.

Ferner zeigt Figur 1, dass die Auswerteeinrichtung AWE den Beeinflussungszustand 3, 4, und somit den tatsächlichen Belegungszustand des Gleisabschnitts GA, von externen Daten, insbesondere Fahrplandaten FPD, ermitteln kann, da das Ergebnis des Belegungszustandes BZ1, BZ2 mit dem Muster des im Fahrplan FP vorgesehenen Zuges verglichen werden kann. Außerdem können über die Ausgaben OUT die weiteren Beeinflussungszustände 3 und 4 BZ3, BZ4 von der Auswerteeinrichtung AWE berücksichtigt werden, wobei diese weiteren Beeinflussungszustände von nicht dargestellten weiteren Achszählern ermittelt wurden. Diese Achszähler können beispielsweise am anderen Ende des Gleisabschnittes vorgesehen sein, da Gleisabschnitte sowohl am Anfang als auch am Ende jeweils Achszähler benötigen, um Freimeldungen und Belegtmeldung zu erzeugen und zu überprüfen.

In Figur 2 ist zu erkennen, dass der von dem den Gleisabschnitt GA befahrenden Zug ZUG auf Grund des physikalischen Radeinflusses erzeugte elektrische Impuls von Sensoren SEN in eine Richtspannung RSP umgewandelt werden kann. Die Sensoren SEN sind als Teil einer Achszähleinrichtung AZE ausgeführt, die über eine Schnittstelle 3 mit dem Achszählrechner AZR verbunden sind.

Über die Schnittstelle S1 wird die Richtspannung RSP von den Sensoren SEN an den Analog-Digital-Wandler ADU übermittelt. Über die Schnittstelle S2 gelangen die Rohdaten RDT vom Analog-Digital Wandler ADU zum Prozessor PRC. Die Schnittstelle S3 dient zur Übermittlung dieser Daten zur Erkennung von Radeinflüssen/Beeinflussungszuständen, also den Beeinflussungszustand BZ1 und BZ2, an den Achszählrechner AZR. Über die Schnittstelle S4 gelangen die Daten für den Belegungszustand des Gleisabschnitts GA zur Leitzentrale und werden dort für die Erzeugung der Frei- bzw. Belegtmeldung des Gleisabschnitts GA durch den Achszählrechner herangezogen.

### Bezugszeichenliste:

- GA: Gleisabschnitt
- TS1: Teilsystem 1
- TS2: Teilsystem 2
- AZR: Achszählrechner
- IPR: Radimpuls
- SEN: Sensor
- VS1: Verfahrensschritt 1
- RSP: Richtspannung
- ADU: Analog-Digital-Wandler
- VS2: Verfahrensschritt 2
- RDT: Rohdaten
- PRC: Prozessor
- VS3: Verfahrensschritt 3
- KDT: kompensierte Daten
- VS4: Verfahrensschritt 4
- VSL: Verstärkendes Lernen
- OUT: Ausgabe
- BZ1: Beeinflussungszustand 1
- BZ2: Beeinflussungszustand 2
- AWE: Auswerteeinrichtung
- BZ3, BZ4: Beeinflussungszustände (einer anderen Achszähleinrichtung)
- FP: Fahrplan
- FPD: Fahrplandaten
- ZUG: Zug
- AZE: Achszähleinrichtung
- LZ: Leitzentrale
- S1 ... S4: Schnittstellen

## Patentansprüche

1. Verfahren zum rechnergestützten Bestimmen des Belegungszustandes eines Gleisabschnitts (GA) mit den Schritten, dass
• der physikalische Radeinfluss von den Gleisabschnitt (GA) befahrenden Zügen (ZUG) in eine Richtspannung (RSP) gewandelt wird,
• die Richtspannung (RSP) über einen Analog-Digital-Wandler (ADU) als Rohdaten (RDT) in einen Prozessor (PRC) eingelesen wird,
• mit Hilfe mindestens eines Algorithmus eine Bewertung stattfindet, zur Prüfung, ob ein Radeinfluss vorliegt oder nicht, und daraus ein Beeinflussungszustand abgeleitet wird,
• der Beeinflussungszustand zum Bestimmen des Belegungszustandes ausgegeben wird,
**dadurch gekennzeichnet,**
**dass** für die Erkennung von Radeinflüssen im Rahmen des Bewertens der Algorithmus ein verstärkendes Lernen zum Optimieren der für die Erkennung berücksichtigten Parameter einsetzt, wobei
• der Algorithmus für das verstärkende Lernen (VSL) neuronale Netze nutzt,
• die Verfahrensschritte in einem ersten Teilsystem (TS1) sowie in einem zweiten Teilsystem (TS2) parallel durchgeführt werden und das erste Teilsystem (TS1) sowie das zweite Teilsystem (TS2) beide den Beeinflussungszustand an eine Auswerteeinrichtung (AWE) ausgeben und die Auswerteeinrichtung (AWE) einen tatsächlichen Belegungszustand mit dem Beeinflussungszustand vergleicht,
• die Auswerteeirichtung (AWE) den tatsächlichen Belegungszustand durch Auswertung der Daten von Sensoreinrichtungen, insbesondere Achszählern, am Gleisabschnitt (GA) oder von externen Daten, insbesondere Fahrplandaten (FPD), ermittelt
• die Auswerteeinrichtung (AWE) den tatsächlichen Belegungszustand oder eine Information hinsichtlich der Übereinstimmung des tatsächlichen Belegungszustandes mit dem ausgegebenen Beeinflussungszustand an die neuronalen Netze des ersten Teilsystems (TS1) sowie des zweiten Teilsystems (TS2) zurückmelden,
• in dem Fall, dass eines der Teilsysteme des ersten Teilsystems (TS1) sowie des zweiten Teilsystems (TS2) durch das verstärkende Lernen (VSL) eine höhere Sicherheit gegen Fehlinterpretationen bei der Ermittlung des Beeinflussungszustandes erreicht hat, als das andere, die für die Erkennung berücksichtigten Parameter auf das andere Teilsystem (TS1, TS2) übertragen werden.

2. Verfahren nach Anspruch 1,
**dadurch gekennzeichnet,**
**dass** der mindestens eine Algorithmus eine Schwellwerterkennung und/oder eine zeitliche Filterung und/oder die Berücksichtigung einer Hysterese zwischen Erkennung des Radanfangs und des Radendes durchführt.

3. Verfahren nach einem der voranstehenden Ansprüche,
**dadurch gekennzeichnet,**
**dass** in einem Verarbeitungsschritt der Rohdaten (RDT) ein Temperatureinfluss eliminiert wird, wobei kompensierte Daten (KDT) für die Bewertung erzeugt werden.

4. Verfahren nach einem der voranstehenden Ansprüche,
**dadurch gekennzeichnet,**
**dass** in Zeitabständen ein Prüfzyklus mit einem Satz von Eingangsgrößen durchgeführt wird, für die das Ergebnis der Ermittlung des Beeinflussungszustands vorhersagbar ist, und dass der ermittelte Beeinflussungszustand mit einem erwarteten, vorhersagbaren Beeinflussungszustand verglichen wird.

5. Achszähleinrichtung (AZE) zur Erkennung von Radeinflüssen auf einen Gleisabschnitt (GA) mit
• einem Sensor (SEN), mit dem der physikalische Radeinfluss von den Gleisabschnitt (GA) befahrenden Zügen (ZUG) in eine Richtspannung (RSP) wandelbar ist,
• einem Analog-Digital-Wandler (ADU), mit dem aus der Richtspannung (RSP) Rohdaten (RDT) erzeugbar sind,
• einem Prozessor (PRC) , mit dem die Rohdaten (RDT) verarbeitbar und durch mindestens einen im Prozessor (PRC) implementierten Algorithmus hinsichtlich eines Belegungszustandes bewertbar sind,
• einer Schnittstelle (S3) zur Ausgabe eines Belegungszustandes
**dadurch gekennzeichnet,**
**dass** der Prozessor für die Erkennung von Radeinflüssen im Rahmen des Bewertens ein neuronale Netze aufweist, wobei die Achszähleinrichtung mit den neuronalen Netzen eingerichtet ist ein Verfahren zum rechnergestützten Bestimmen des Belegungszustandes eines Gleisabschnitts (GA) gemäß einem der voranstehenden Ansprüche auszuführen.

6. Achszähleinrichtung (AZE) nach Anspruch 4 oder 5,
**dadurch gekennzeichnet,**
**dass** in dem Prozessor (PRC) ein standardisierter Parametersatz zur Durchführung des Algorithmus abgespeichert ist.

7. Computerprogrammprodukt mit Programmbefehlen zur Durchführung des Verfahrens nach einem der Ansprüche 1 - 4 wenn dieses durch einen Prozessor (PRC) einer Achszähleirichtung (AZE) gemäß Anspruch 5 durchgeführt wird.

## Claims

1. Method for computer-assisted determining of the occupancy state of a track section (GA) with the steps of
• the physical wheel influence of trains (ZUG) travelling on the track section (GA) is converted into a directional voltage (RSP),
• the directional voltage (RSP) is read into a processor (PRC) as raw data (RDT) via an analogue-digital converter (ADU),
• an assessment to check whether or not a wheel influence is present takes place with the aid of at least one algorithm, and an influence state is derived therefrom,
• the influence state is output to determine the occupancy state,
**characterised in that**
to identify wheel influences as part of the assessment of the algorithm, a reinforcement learning is used to optimise the parameters taken into consideration for the identification, wherein
• the algorithm uses neural networks for the reinforcement learning (VSL),
• the method steps are performed in parallel in a first subsystem (TS1) as well as in a second subsystem (TS2) and the first subsystem (TS1) as well as the second subsystem (TS2) both output the influence state to an evaluation facility (AWE) and the evaluation facility (AWE) compares an actual occupancy state with the influence state,
• the evaluation facility (AWE) ascertains the actual occupancy state by evaluation of the data of sensor facilities, in particular axle counters, on the track section (GA) or of external data, in particular timetable data (FPD)
• the evaluation facility (AWE) reports the actual occupancy state or an item of information with regard to the actual occupancy state corresponding to the output influence state back to the neural networks of the first subsystem (TS1) as well as of the second subsystem (TS2),
• in the event that one of the subsystems of the first subsystem (TS1) as well as of the second subsystem (TS2), by way of the reinforcement learning (VSL), has achieved a higher level of certainty in relation to misinterpretations during the ascertaining of the influence state than the other, then the parameters taken into consideration for the identifying are transferred to the other subsystem (TS1, TS2).

2. Method according to claim 1,
**characterised in that**
the at least one algorithm performs a threshold value identification and/or a temporal filtering and/or the consideration of a hysteresis between identification of the wheel start and the wheel end.

3. Method according to one of the preceding claims,
**characterised in that**
in a processing step of the raw data (RDT) a temperature influence is eliminated, wherein compensated data (KDT) is generated for the assessment.

4. Method according to one of the preceding claims,
**characterised in that**
a check cycle with a set of input variables is performed in time intervals, for which the result of the ascertaining of the influence state can be predicted, and the ascertained influence state is compared with an expected, predictable influence state.

5. Axle counting facility (AZE) for identifying wheel influences on a track section (GA) with
• a sensor (SEN), with which the physical wheel influence of trains (ZUG) travelling on the track section (GA) can be converted into a directional voltage (RSP),
• an analogue-digital converter (ADU), with which raw data (RDT) can be generated from the directional voltage (RSP),
• a processor (PRC), with which the raw data (RDT) can be processed and can be assessed with regard to an occupancy state by at least one algorithm implemented in the processor (PRC),
• an interface (S3) for outputting an occupancy state
**characterised in that**
the processor has a neural network for the identification of wheel influences as part of the assessment, wherein the axle counting facility with the neural networks is configured to carry out a method for computer-assisted determining of the occupancy state of a track section (GA) according to one of the preceding claims.

6. Axle counting facility (AZE) according to claim 4 or 5,
**characterised in that**
a standardised parameter set for performing the algorithm is stored in the processor (PRC).

7. Computer program product with program commands for performing the method according to one of claims 1-4 when it is performed by a processor (PRC) of an axle counting facility (AZE) according to claim 5.

## Revendications

1. Procédé de détermination assisté par ordinateur de l'état d'occupation d'un tronçon (GA) de voie, comprenant les stades suivant lesquels
• on transforme l'influence physique de roue de trains (ZUG) empruntant le tronçon (GA) de voie en une tension (RSP) redressée,
• on lit la tension (RSP) redressée, en passant par un convertisseur (ADU) analogique-numérique, sous la forme de données (RDT) brutes dans un processeur (PRC),
• à l'aide d'au moins un algorithme, a lieu une évaluation pour contrôler s'il y a une influence de roue ou non et on en déduit un état d'influence,
• on sort l'état d'influence pour la détermination de l'état d'occupation,
**caractérisé**
**en ce que**, pour la détection d'influences de roue dans le cadre de l'évaluation de l'algorithme, on utilise un apprentissage renforcé pour l'optimisation des paramètres pris en compte pour la détection, dans lequel
• l'algorithme utilise des réseaux neuronaux pour l'apprentissage (VSL) renforcé,
• on effectue les stades du procédé en parallèle dans un premier système (TS1) partiel ainsi que dans un deuxième système (TS2) partiel et le premier système (TS1) partiel ainsi que le deuxième système (TS2) partiel sortent tous deux l'état d'influence sur un dispositif (AWE) d'évaluation et le dispositif (AWE) d'évaluation compare un état d'occupation réel à l'état d'influence,
• le dispositif (AWE) d'évaluation détermine l'état d'occupation réel en évaluant les données de dispositifs capteurs, en particulier de compteurs d'essieux, sur le tronçon (GA) de voie ou des données extérieures, en particulier de données (FPD) de plan de circulation,
• le dispositif (AWE) d'évaluation renvoie, aux réseaux neuronaux du premier système (TS1) partiel ainsi que du deuxième système (TS2) partiel, l'état d'occupation réel ou une information en ce qui concerne la coïncidence de l'état d'occupation partiel avec l'état d'influence sorti,
• dans le cas où l'un des systèmes partiels du premier système (TS1) partiel ainsi que du deuxième système (TS2) partiel a atteint, par l'apprentissage (VSL) renforcé, un niveau de sécurité vis-à-vis d'interprétations fausses lors de la détermination de l'état d'influence, plus haut que l'autre, on transmet à l'autre système (TS1, TS2) partiel les paramètres pris en compte pour la détection.

2. Procédé suivant la revendication 1,
**caractérisé**
**en ce que** le au moins un algorithme effectue une détection de valeur de seuil et/ou un filtrage temporel et/ou la prise en compte d'une hystérésis entre une détection du début de roue et de la fin de roue.

3. Procédé suivant l'une des revendications précédentes,
**caractérisé**
**en ce que** dans un stade de traitement des données (RDT) brutes, on élimine une influence de la température, des données (KDT) compensées étant produites pour l'évaluation.

4. Procédé suivant l'une des revendications précédentes,
**caractérisé**
**en ce que** l'on effectue dans des intervalles de temps, un cycle de contrôle avec un ensemble de grandeurs d'entrée, pour lesquelles le résultat de la détermination de l'état d'influence peut être prédit, et **en ce que** l'on compare l'état d'influence déterminé à un état d'influence escompté pouvant être prédit.

5. Dispositif (AZE) compteur d'essieux pour la détection d'influences de roue sur un tronçon (GA) de voie, comprenant
• un capteur (SEN), par lequel l'influence physique de roue de trains (ZUG), empruntant le tronçon (GA) de voie, peut être transformée en une tension (RSP) redressée,
• un convertisseur (ADU) analogique-numérique, par lequel des données (RDT) brutes peuvent être produites à partir de la tension (RSP) redressée,
• un processeur (PRC), par lequel les données (RDT) brutes peuvent être traitées et peuvent être évaluées en ce qui concerne un état d'occupation par au moins un algorithme mis en œuvre dans le processeur (PRC),
• une interface (S3) pour sortir un état d'occupation
**caractérisé**
**en ce que** le processeur a, pour la détection d'influences de roue dans le cadre de l'évaluation, un réseau neuronal, dans lequel le dispositif compteur d'essieux ayant les réseaux neuronaux est agencé pour effectuer un procédé de détermination assisté par ordinateur de l'état d'occupation d'un tronçon (GA) de voie suivant l'une des revendications précédentes.

6. Dispositif (AZE) compteur d'essieux suivant la revendication 4 ou 5,
**caractérisé**
**en ce qu'**un ensemble de paramètres normalisé est mis en mémoire dans le processeur (PRC) pour exécuter l'algorithme.

7. Produit de programme d'ordinateur ayant des instructions de programme pour exécuter le procédé suivant l'une des revendications 1 à 4, lorsque celui-ci est exécuté par un processeur (PRC) d'un dispositif (AZE) compteur d'essieux suivant la revendication 5.
